# EUROPÄISCHE PATENTSCHRIFT

(11) **EP 3 405 385 B1**
(45) Veröffentlichungstag und Bekanntmachung des Hinweises auf die Patenterteilung: **08.05.2019**
(21) Anmeldenummer: 16822154.7
(22) Anmeldetag: 20.12.2016
(51) Int. Cl.: B63B 35/79

(54) **RIGG FÜR EIN SURFBRETT**
RIG FOR A SURFBOARD
GRÉEMENT POUR PLANCHE DE SURF

(30) Priorität: 19.01.2016 DE 102016000500
(43) Veröffentlichungstag der Anmeldung: 28.11.2018
(73) Patentinhaber: Robert Frank GmbH & Co. KG, 83471 Berchtesgaden (DE)
(72) Erfinder: FRANK, Robert, 83471 Berchtesgaden (DE)
(74) Vertreter: Flach Bauer Stahl Patentanwälte Partnerschaft mbB
(86) Internationale Anmeldenummer: PCT/EP2016/081912
(87) Internationale Veröffentlichungsnummer: WO 2017/125233

(56) Entgegenhaltungen:
- EP-A1- 0 274 667
- EP-A1- 0 274 667
- EP-A1- 0 320 950
- DE-A1- 3 806 560
- FR-A1- 2 603 245
- FR-A1- 2 639 901

## Beschreibung

Die Erfindung betrifft ein Rigg für ein Surfbrett.

Surfen gehört weiterhin zu einer der beliebtesten Freizeitsportarten.

Zur Erleichterung des gesamten Handlings sind dabei im Verlaufe der letzten Jahrzehnte eine Reihe von Verbesserungen vorgeschlagen worden.

Eine der Problempunkte beim Surften stellt stets die Verbindung und Befestigung eines Gabelbaumes, in der Regel eines sogenannten Gabelbaumkopfes an einem Mast dar.

Diese Befestigungs-Vorrichtungen sind teilweise konstruktiv aufwändig und von daher auch kostenintensiv.

So ist beispielsweise gemäß der DE 20 2007 018 172 U1 vorgeschlagen worden, ein Gabelbaumkopfstück mit einer einen Mast abschnittsweise umgreifenden Klemmmanschette zu versehen, die aus einer Öffnungsstellung mittels eines Klemmhebels und eines Spannmittels in eine Schließstellung gebracht werden kann. In der Schließstellung ist dabei zumindest ein Abschnitt des Mastes durch die Klemmmanschette umgriffen. Die Klemmmanschette weist dazu ein eine gelenkig mit einem Manschettenkopf verbundene, zumindest abschnittsweise biegeelastisch ausgebildete Klappenanordnung mit einem Haken auf, der mit einem am Klemmhebel befestigten Spannmittel in Eingriff und gemeinsam mit dem Manschettenkopf den Mastaußenumfang abschnittsweise umgreifenden Position bringbar ist. Eine derartige Ausbildung umfasst wie bereits erwähnt eine Vielzahl von Einzelteilen, die zu einem konstruktiv aufwändigen gesamten Befestigungsmechanismus zusammengebaut werden müssen.

Ebenso aufwändig ist beispielsweise eine entsprechende Gabelbaum-Mast-Befestigungseinrichtung, wie sie aus der DE 84 07 643 U1 bekannt ist. Aus dieser Vorveröffentlichung ist eine hochkomplex aufgebaute Gabelbaum-Mast-Verbindungseinrichtung als bekannt zu entnehmen, die eine Vielzahl von Einzelelementen benötigt. Gemäß einer Variante soll mittels eines Einstellrades der Abstand zwischen dem Mast und dem Gabelbaumkopf verringerbar sein, wodurch das vom Gabelbaum gehaltene Segel zusätzlich gestrafft werden kann.

Demgegenüber einfacher aufgebaute Gabelbaum-Mast-Befestigungseinrichtungen sind aus der DE 20 2009 013 093 U1 zu entnehmen. Der Gabelbaumkopf umfasst dazu einen Mittelabschnitt mit daran gegenüberliegend ausgehend und divergierend zueinander angeordneten Gabelkopfanschlussstücken, wobei sich der Gabelbaum-Mittenabschnitt an einer halbzylinderförmigen Schale abstützen kann, die mit einer sich am Gabelbaum abstützenden Halterung versehen ist. Allerdings ist hier keine Spanneinrichtung für den Gabelbaum und damit zumindest mittelbar für das über den Gabelbaum gespannte Segel zu entnehmen.

Ein Rigg mit einer Mast-Gabelbaum-Verbindung für Stehsegelbretter ist aus der EP 0 320 950 A1 bekannt geworden. Der Gabelbaum ist dabei mit dem Mast kraftschlüssig verbindbar. Dazu weist der Gabelbaumträger im ungespannten Zustand einen vorbestimmten Innenumfang auf, so dass er ohne besonderen Kraftaufwand auf den Mast aufschiebbar ist. Anschließend ist der Gabelbaumträger durch Erzeugung einer Umfangsspannung in kraftschlüssige Verbindung mit dem Mast bringbar. Zwischen dem Mast und dem Gabelbaumträger ist ein Mastdurchmesseradapter vorgesehen, der mindestens zwei zwischen dem Mast und dem Gabelbaumträger wirksame Durchmesseranpassungsbereiche aufweist. Der eine Durchmesseranpassungsbereich weist zusammen mit dem Mast oder Mastbereich eines ersten Durchmessers und der andere zusammen mit dem Mast oder Mastbereich eines zweiten Durchmessers einen Außenumfang entsprechend dem Innenumfang des Gabelbaumträgers im ungespannten Zustand auf. Durch Umschwenken des Gabelbaums von einer anfänglichen Parallellage zum Mast um etwa 90° erfolgt damit durch eine im Querschnitt keilförmige Ausbildung eines mit dem Gabelbaumkopf verbundenen Hakens 24, so dass die gewünschten hohen Verpresskräfte zwischen Gabelbaumkopf und Mast erzeugt werden. Dadurch bilden der Gabelbaum und der Mast eine feste, zueinander unverdrehbare Einheit.

Eine gattungsbildende Gabelbaumbefestigung an einem Mast eines Surfsegelbretts ist beispielsweise aus der EP 0 274 667 A1 bekannt geworden. Dazu umfasst die Gabelbaumbefestigung ein auf den Mast aufsetzbares Hülsenelement. Das Hülsenelement selbst besteht aus einer Vollmanschette, die beispielsweise aus Metall gebildet ist, wobei auf der Innenseite dieser Vollmanschette eine Gummiauskleidung vorgesehen ist. Dadurch kann sichergestellt werden, dass die Manschette auf dem Mast nicht ohne weiteres verrutschen kann. Die Hülse selbst weist ein Gabelbaumkopfanschlussstück auf, welches in Seitenansicht hakenförmig gebildet und eine nach unten weisende Öffnung aufweist. In diese Öffnung kann ein Gabelbaum mit seinem vorlaufenden Gabelbaumende eingeführt werden, und zwar von unten her. Durch ein um 90°-Verschwenken des Gabelbaums wird dieser dann letztlich in eine gesicherte Position gebracht.

Eine insoweit zumindest teilweise ähnliche Ausgestaltung einer Mast-Gabelbaum-Verbindung für Stehsegelbretter ist auch aus der EP 0 320 950 A1 bekannt geworden. Dazu wird auf dem Mast ein ringförmiger Gabelbaumträger 11 befestigt. Um diesen ringförmigen Gabelbaumträger 11 verrutschsicher am Gabelbaum zu befestigen, wird ein Mastdurchmesseradapter verwendet. Die Mastbefestigung selbst ist zusätzlich mit einem vor dem Mast beabsgandet gehaltenen Haltebolzen versehen, in welchen eine hakenförmige Nase des vorlaufenden Gabelbaumendes durch ein 90°-Verschwenken eingehängt werden kann.

Für zum Teil gleichwirkende Befestigungsweisen wird ergänzend auch noch auf die FR 2 603 245 A1 und die FR 2 639 901 A1 verwiesen.

Schließlich wird auch noch auf die DE 38 06 560 A1 verwiesen, in der eine Spannhülse verwendet wird, um einen Gabelbaumkopf an einem Mast zu verspannen. Die aus dieser Vorveröffentlichung bekannt Spannhülse ist mit einem nach außen hin offenen wendelförmigen Profil versehen, welches so ausgestaltet ist, dass die Spannhülse von unten nach oben hin in einen zunehmend größeren Durchmesser übergeht. Ein Spannseil selbst ist in einem Teilumfangsbereich des entsprechenden Aufnahmeprofils der Spannhülse verlaufend angeordnet. Durch ein Verdrehen der Spannhülse wandert dadurch das Spannseil entsprechend der Drehstellung des wendelförmigen Profils in eine unterschiedliche Höhenlage, wobei durch den sich dabei verändernden Durchmesser das Spannseil entsprechend gespannt und die Innenseite des Gabelbaumkopfes fest an einem Teilumfangsbereich des Mastes verspannt wird.

Demgegenüber ist es Aufgabe der vorliegenden Erfindung, ein verbessertes Rigg mit einer verbesserten Gabelbaum-Mast-Befestigungseinrichtung zu schaffen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird ein Rigg mit einer einfachst aufgebaute Gabelbaum-Mast-Verbindung insbesondere für ein Rigg für Surfbretter geschaffen, die nicht nur produktionstechnisch einfachst herstellbar ist, wenige Teile umfasst und dabei eine optimale Möglichkeit bietet, einen Gabelbaum und insbesondere einen Gabelbaumkopf frei verschwenkbar an einem Mast, d.h. bevorzugt spielfrei zu verankern.

Dabei eröffnet die Erfindung auch die Möglichkeit, diese hohen Befestigungs- und Klemmkräfte mit geringstem Körpereinsatz zu erzeugen.

Erfindungsgemäß ist an dem Mast-Befestigungsabschnitt, an dem der Gabelbaumkopf, also ein vorlaufender Gabelbaumfrontbogen befestigt werden soll, eine hier gegenüber dem Mast drehbar angeordnete Hülse vorgesehen. Hier greift beispielsweise eine mit einer Durchtrittsöffnung versehene Masthalterung an, die eine entsprechend der drehbaren Hülse abgestimmte Durchtrittsöffnung aufweist. Die auf dem Mast aufgesetzte Hülse durchragt dabei eine entsprechende Durchtrittsöffnung in der Masthalterung, die die Hülse völlig umschließt oder bevorzugt auch geschlitzt ausgebildet sein kann, wobei der Schlitz dann nachlaufend ähnlich wie der Verlauf des Segels eines Riggs ausgerichtet ist.

Der Gabelbaum kann dabei beispielsweise so angelegt werden, dass er in einer etwa um mehr als 120° entgegen der späteren Segelposition bezogen zum Mast positioniert wird. In dieser Position kann dann der Gabelbaumfrontbogen (Gabelbaumkopf) mit Hilfe eines Spannelementes (insbesondere eines Gurtbandes) am Mast an einem Befestigungsabschnitt angebracht werden. In dieser Position hat der Gabelbaumkopf innerhalb des Spannelementes Spiel zum eigentlichen Mast oder zur eigentlichen am betreffenden Mastbefestigungsabschnitt positionierten Hülse. Anschließend kann der Gabelbaum um die erwähnten etwa 120° oder mehr in seine rückwärtige Lage verschwenkt werden, wobei das Mastende dann relativ durch den Gabelbaum hindurch schwenkt. Gehalten wird der Gabelbaum dabei weiterhin durch das erwähnte Spannelement beispielsweise in Form eines Gurtbandes. Dadurch wird letztlich eine Straffung dieses Spannelementes und damit eine starke und feste Verbindung zwischen Gabelbaumkopf und Masthalterung erzeugt, nämlich durch eine Verklemmung mit der drehbaren, am Mast aufgesetzten Masthülse.

Im Rahmen der Erfindung wird nunmehr vorgeschlagen, die am Mast drehbar angebrachte Hülse als Gewindehülse mit einem Außengewinde auszubilden, welches mit einem in der Durchtrittsöffnung der Masthalterung ausgebildeten Innengewinde wechselwirkt. Mit anderen Worten wird die vorzugsweise die Durchtrittsöffnung vollständig umgebende (geschlossene) Masthalterung mit dem Innengewinde auf die drehbare Gewindehülse (die auf dem Mast drehbar angeordnet ist) aufgeschraubt.

Auch in dieser Variante ist wieder ein bezüglich der Länge exakt definiertes Spannelement, wie erwähnt beispielsweise in Form des Gurtbandes, vorgesehen, worüber der Gabelbaum mit der vorzugsweise nach Art eines Kunststoffbeschlages ausgebildeten Masthalterung verbunden ist. Die Befestigung des Gabelbaums an der Masthalterung erfolgt hier ebenfalls wie vorstehend erläutert durch die Verschwenkung des Gabelbaums in seine Funktionsstellung. Die vorstehend erläuterte bevorzugte Ausführungsform ermöglicht dabei aber ergänzend, dass durch Drehen der Gewindehülse hier eine Höhenverstellung der Befestigungsstelle zwischen Gabelbaumkopf und Mast jederzeit durchführbar ist.

Schließlich kann aber auch der Mast selbst in einer erfindungsgemäßen Weiterentwicklung spezifisch ausgestaltet sein, beispielsweise in Form eines von Hause aus bogenförmig gekrümmten Mastes mit einem gerade verlaufenden Gabelbaum-Befestigungsabschnitt, auf dem die Gabelbaum-Mast-Halteeinrichtung beispielsweise in Form der erwähnten Masthalterung verschwenkbar angeordnet ist oder angeordnet werden kann.

Auch insoweit wird auf die nachfolgenden Ausführungen verwiesen.

Insgesamt lässt sich dadurch eine sehr günstige Gabelbaum-Mast-Verbindung schaffen und dies bevorzugt an einem von Hause aus, also permanent bogenförmig gestalteten Mast, der aus Kunststoff oder kohlefaserverstärktem Kunststoff bestehen kann. Hat dieser Mast über einen wesentlichen Teil seiner Gesamtlänge ein tropfenförmiges Profil mit nachlaufender Nut, kann hier im Zusammenhang mit der erfindungsgemäßen Gabelbaum-Mast-Halteeinrichtung ein Segel direkt am nachlaufenden Ende des tropfenförmigen Profils des Mastes eingehängt und gehalten werden, so dass sich mit der erfindungsgemäßen Gabelbaum-Mast-Verbindung eine optimale Ausnutzung des Windes unter Vermeidung von Verwirbelungen erzielen lässt.

Die Erfindung wird nachfolgend anhand von Zeichnungen näher erläutert. Dabei zeigen im Einzelnen:
- Figur 1:: eine schematische Seitenansicht auf ein Rigg eines Surfbrettes;
- Figur 2a:: eine schematische Seitenansicht eines erfindungsgemäßen ausgestalteten teilbaren Mastes;
- Figur 2b:: eine ähnliche Darstellung zu Figur 2a in zerlegter Form des Mastes;
- Figur 2c:: ein vergrößerter Ausschnitt eines Teilbereichs des Mastes unter Darstellung einer Hülse;
- Figur 3a bis 3d:: verschiedene Querschnitte durch den Mast in unterschiedlicher Höhe des Mastes;
- Figur 3e:: eine abgewandelte Querschnittsdarstellung durch den Mast in Höhe des Gabelbaumkopf-Befestigungsabschnittes;
- Figur 4:: eine schematische Draufsicht auf eine Gabelbaum-Mast-Halteeinrichtung 35, worüber ein Gabelbaum gegenüber dem Mast drehbar befestigbar ist, und zwar in der Fixierstellung;
- Figur 5:: eine zu Figur 4 vergleichbare Darstellung, bei der der Gabelbaum von seiner Funktionsstellung unter dem Mastende hindurch nach vorne in seine gelöste Stellung verschwenkt ist;
- Figur 6:: eine schematische Seitendarstellung, in der der Gabelbaum in seine Außereingriffsstellung (gelöste Stellung) vor den Mast verschwenkt ist;
- Figur 7a:: eine schematische auszugsweise Querschnittsdarstellung (parallel zum Mast) zur Darstellung der Ausbildung der seitlichen Anlageabschnitte der Masthalterung zur Anlage des Gabelbaumkopfes;
- Figur 7b:: eine entsprechende Darstellung zu Figur 7a bezüglich des mittleren Anlageabschnittes der Masthalterung zur Anlage des Gabelbaumkopfes;
- Figur 8:: eine schematische rückwärtige Ansicht eines abgewandelten Ausführungsbeispieles mit einer Höhenverstelleinrichtung für den Gabelbaumkopf.

Bevor auf die erfindungsgemäße Ausgestaltung der Gabelbaumkopf-Befestigung eingegangen wird, wird zunächst anhand der Figuren der schematische Grundaufbau eines bevorzugt im Zusammenhang mit der Gabelbaummast-Befestigungseinrichtung verwendete Mast bzw. Mastausbildung erläutert.

In Figur 1 ist in schematischer Seitendarstellung ein Rigg mit einem Segel 1 dargestellt. Dabei ist das Segel an seinem Vorliek 3 an einem Mast 5 befestigt, der wiederum über ein Mastfußgelenk 7 (Universalgelenk 7) auf einem nur ausschnittsweise angedeuteten Segelbrett 8 allseits frei drehbar und schwenkbar angeordnet ist.

Ein derartiges Segel 1 ist in der Regel an seinem hinteren Ende 9, also an seinem sogenannten Schothorn 9, an einem das Segel 1 umgebenden Gabelbaum 11, d.h. am Gabelbaumende 11a, getrimmt.

Aus der schematischen Seitendarstellung gemäß Figur 1 ist ferner ersichtlich, dass das Segel in Längsrichtung des Mastes versetzt liegend vom Vorliek 3 zum Achterliek 4 (oder teilweise auch zum Unterliek 2b) verlaufende und in das Segel 1 eingenähte Lattentaschen 2a aufweist, in die entsprechende Latten 2b zur Versteifung des Segels üblicherweise eingesetzt sind.

Der erwähnte Mast 5 kann grundsätzlich aus einem gerade verlaufenden Mast bestehen. Im Rahmen der Erfindung wird jedoch bevorzugt ein permanent gebogener Mast 5 eingesetzt. Die Biegung am oberen Ende des Mastes 5 ist üblicherweise dabei noch stärker als im unteren Abschnitt des Mastes 5. Mit anderen Worten ist der Mast also zumindest abschnittsweise und dabei bevorzugt zumindest zu seinem oberen Ende hin gekrümmt bzw. stärker gekrümmt. Die Krümmung kann dabei vereinfacht auch als sichelförmig oder sichelähnlich bezeichnet werden, obgleich herkömmliche Sicheln üblicherweise eine sehr viel stärkere Krümmung aufweisen als der in Figur 1 in Seitenansicht dargestellte Mast 5. Dadurch wird letztlich eine größere Segelfläche ermöglicht, ohne dass die Höhe des Segels vergrößert werden muss. Hierdurch kann auch sichergestellt werden, dass die Haltekraft gegen den Winddruck nicht wesentlich zunimmt.

Durch die erwähnte Trimmung am hinteren Ende des Segels wird der erwähnte Mast - unabhängig davon, ob er grundsätzlich gerade verlaufend oder schon von Hause aus leicht bogenförmig, also permanent bogenförmig gestaltet ist - durch die eingeleiteten Trimmkräfte noch zumindest im oberen Bereich leicht zunehmend weiter gebogen.

Üblicherweise ist in einem Teillängenbereich des Mastes 5, an welchem das vorlaufende Gabelbaumende 33 am Mast 5 befestigt wird, eine entsprechende Ausnehmung 1a eines Segels 1 vorgesehen, so dass das vorlaufende Gabelbaumende hier bevorzugt (wie nachfolgend erläutert wird zumindest mittelbar) am frei liegenden Mast befestigt werden kann.

Dabei wird schon an dieser Stelle erwähnt, dass der Mast 5 in dem erwähnten Befestigungsbereich, in dem der Gabelbaumkopf bevorzugt mittelbar am Mast 5 befestigt wird, einen gerade verlaufenden Abschnitt aufweist. Dieser gerade verlaufende Befestigungsabschnitt 105 am Mast ist aber nicht nur dann vorgesehen, wenn der Mast insgesamt gerade verläuft, sondern auch dann, wenn (wie bevorzugt ausgeführt und in Figur 1 dargestellt) der Mast in seiner wesentlichen Längserstreckung von Hause aus, also permanent gekrümmt ausgebildet ist.

In Figur 2a ist in schematischer Seitenansicht der Mast 5 in Seitendarstellung ohne zugehöriges Segel und ohne Gabelbaum schematisch in einer bevorzugten Variante wiedergegeben. Aus dieser Variante ist zu ersehen, dass der Mast 5 letztlich in drei Abschnitte gegliedert ist, nämlich in ein sogenanntes Mastunterteil 5a mit einer Länge 5'a, in ein sogenanntes Mastoberteil 5b mit einer Länge 5'b und in einen das Mastunterteil 5a und das Mastoberteil 5b verbindenden Mast-Verbindungsabschnitt 5c mit einer Länge 5'c. Dieser Mast-Verbindungsabschnitt 5c kann auch fest entweder mit dem Masterunterteil 5a oder dem Mastoberteil 5b verbunden und/oder ausgebildet, vorzugsweise einstückig ausgebildet sein. Im gezeigten Ausführungsbeispiel ist das Mast-Verbindungsteil 5c fester Bestandteil des Mastunterteiles 5a, wie aus der schematischen Seitendarstellung gemäß Figur 2b zu ersehen ist. Denn in Figur 2b ist der Mast 5 in seiner zerlegten Form wiedergegeben.

Das erwähnte Mast-Verbindungsteil 5c bildet dabei gleichzeitig den sog. Gabelbaumkopf-Befestigungsabschnitt 105, an welchem ein später noch erläuterter Gabelbaumkopf eines Gabelbaums angebracht und gehalten werden kann.

Das Mastoberteil 5b weist dazu eine kanalförmige Aufnahmeöffnung 5d auf, die im gezeigten Ausführungsbeispiel als Rundbohrung oder Sackbohrung ausgebildet sein kann. Hier wird der bevorzugt im Querschnitt zylinderförmige Mast-Verbindungsabschnitt 5c in das untere Ende des Mastoberteiles 5b eingesteckt, vorzugsweise anschlagsbegrenzt eingesteckt, bis beide Teile miteinander verbunden sind. An dieser Stelle wird vorab kurz auf Figur 2c verwiesen, in der ausschnittsweise das untere Ende des Mastoberteils 5b, das im Abstand darunter liegende obere Ende des Mastunterteils 5a und das dazwischen befindliche Mast-Verbindungsteil 5c gezeigt sind, auf welchem ein Drehkörper 25 gegenüber dem Mast verdreh- oder verschwenkbar angeordnet und gehalten ist, worauf nachfolgend genauer eingegangen wird.

Der so gebildete und dadurch zerlegbare Mast 5 wird letztlich durch das aufgezogene und getrimmte Segel 1 mit seinen Bestandteilen fest aneinander gebunden gehalten.

Anhand von Figur 3a, Figur 3b, Figur 3c sowie Figur 3d sind unterschiedliche Querschnitte längs der Linien IIa-IIa, IIb-IIb, IIc-IIc und IId-IId in Figur 2a wiedergegeben.

Daraus ist zu ersehen, dass der eigentliche Mast 5 eine von der Kreisform abweichende Profilierung aufweist, und zwar mit einem zumindest näherungsweise tropfenförmigen oder tropfenähnlichen Querschnitt. Durch diese sich im Querschnitt ergebene Tropfenform ist der Mast 5 auf seiner vorlaufenden Seite 15 teilkreisförmig allgemein konvex mit einem im Querschnitt halbkreisförmigen oder halbkreisähnlichen, d.h. bevorzugt halbzylinderförmigen Abschnitt 19a gestaltet, der dann zu seinem nachlaufenden Ende 17 in einen sich zunehmend im Querschnitt verjüngenden Abschnitt 19b übergeht, in dessen nachlaufendes Ende eine mit einer Hinterschneidung 21 ausgestaltete Nut 22 eingebracht ist. Die Bogenform 19a im vorlaufenden Abschnitt 15 des tropfenförmigen Mastprofiles kann aber in weiten Bereichen mit beliebigem Radius oder auch mit sich beliebig änderndem Radius ausgestaltet sein. Aerodynamische Formgebungen sind dabei bevorzugt realisiert.

Aus der Querschnittsdarstellung gemäß Figur 3b ist zu ersehen, dass diese Querschnittsdarstellung bevorzugt die größte Quer- und Längserstreckung aufweist, also in Höhe der aufeinanderzuliegenden stirnseitigen Endebereiche des Mastoberteiles und des Mastunterteiles. Mit anderen Worten weist das obere Ende des Mastunterteiles 5a sowie das untere Ende des Mastoberteiles 5b jeweils angrenzt an dem Mast-Verbindungsabschnitt 5c die in der Regel größte Längs- und Quererstreckung auf, also einmal in Richtung des Segels 1 bzw. in Querrichtung dazu. Am oberen Mastende, also am sogenannten Mast-Top 5e, ist dieser Mastquerschnitt wieder deutlich geringer dimensioniert. Ähnlich dazu kann auch das Mastunterteil 5a von seinem Mast-Verbindungsabschnitt 5c zum Mastfuß zumindest um ein geringes Maß mit einem sich langsam oder abschnittsweise verjüngenden Mastquerschnitt ausgebildet sein, wie anhand von Figur 3d angedeutet ist. Allerdings kann hierauf auch verzichtet werden, so dass das Mastunterteil über seine gesamte Länge einen mehr oder weniger gleichbleibende Querschnitt aufweist, zu seinem Mastfuß hin aber auch mit einem zunehmend größeren Querschnitt versehen sein kann. Hier sind beliebige Abwandlungen möglich.

Die Querschnittsdarstellung gemäß Figur 3c zeigt, dass der Mast-Verbindungsabschnitt 5c wiederum eine Zylinder- oder Hohlzylinderform aufweist oder aufweisen kann. Allgemein wird hier eine Querschnittsform bevorzugt, die es erlaubt, dass hier ein eine Rotation oder Verschwenkung erlaubender Körper aufgesetzt werden kann, der dann um diesen Befestigungsabschnitt 105 herum verdreht oder verschwenkt werden kann.

Anhand der schematischen Querschnittsdarstellung gemäß Figur 3e ist alternativ zu der kreisförmigen Querschnittsdarstellung gemäß Figur 3c gezeigt, dass auch abweichend von der Kreisform andere Querschnitte für den Gabelbaumkopf-Befestigungsabschnitt 105 möglich sind. Bevorzugt werden achssymmetrische Querschnittsformen realisiert. Anhand von Figur 4e ist gezeigt, dass beispielsweise eine eher quadratische Querschnittsform mit entsprechend abgerundeten Ecken verwendet werden kann, so dass eine hier aufgesetzte Hülse oder entsprechenden manschetten- oder haltebackenförmige Anlageabschnitte 39 sich an diesen beispielsweise abgerundeten Kanten oder Ecken des mit einem derartigen Querschnitt versehenen Gabelbaumkopf-Befestigungsabschnittes 105 abstützen kann. Auch dadurch kann eine möglichst spielfreie Rotation der Hülse 25 um den Gabelbaumkopf-Befestigungsabschnitt 105 realisiert werden. Weitere insoweit beliebige Abwandlungen sind möglich.

In die erwähnte, den Mast in seiner gesamten Länge (mit Ausnahme der Länge des Mast-Verbindungsabschnittes 5c) ausgebildete Nut 22 kann das Vorliek 3 des Segels 1 mittels eines verdickten Ansatzes in Längsrichtung der Nut 22 eingeschoben und dadurch am Mast 5 sicher verankert werden. Dabei kommt die erwähnte Ausnehmung 1a am Vorliek 3 des Segels 1 auf der nachlaufenden Seite 17 des Mastes in Höhe des Mast-Verbindungsabschnittes 5c zu liegen.

Ein derartiger Mast ist bevorzugt aus Kunststoff hergestellt, der ausreichend stabil und dabei zumindest noch gering elastisch verformbar ist, um ein entsprechendes Segel trimmen zu können. Bevorzugt besteht der Mast aus einem CFK-Material, also aus Kohlenfaserkunststoff oder kohlenfaserverstärktem Kunststoff. Gerade auch diese Ausgestaltung erlaubt es, dass der erfindungsgemäße Mast von Hause aus in einer zumindest leicht bogenförmigen, d.h. sichelförmigen oder sichelähnlichen Gestaltung mit permanenter Krümmung ausgestaltet sein kann, wodurch wesentliche Vorteile der Erfindung realisiert werden.

Wie aus der Seitendarstellung gemäß Figur 2a und 2b zu ersehen ist, ist der erläuterte Mast 5 bevorzugt breit gekrümmt, d.h. über seine Länge zumindest abschnittsweise gering gekrümmt ausgebildet, so dass sich eine sichelförmige oder sichelähnliche Formgebung ergibt. Mit anderen Worten ist der Mast von seinem Fuß zu seinem oberen Masttop zumindest über seine wesentlichen Längserstreckungsabschnitte bogenförmig oder zumindest leicht bogenförmig gestaltet, vorzugsweise kontinuierlich bogenförmig gestaltet, wobei insbesondere zu seinem Fußende hin noch ein gerade verlaufender Abschnitt vorgesehen sein kann. Aber auch in dem Fall, in dem der Mast von Hause (also permanent) bogenförmig gekrümmt ist oder bogenförmig gekrümmte Abschnitte umfasst, ist der sogenannte Mast-Verbindungsabschnitt 5c, der letztlich einen Befestigungsabschnitt 105 bildet, gerade verlaufend, also ungekrümmt ausgebildet. Dies eröffnet die Möglichkeit, dass hier ein Verschwenkkörper in Form der sog. Gabelbaum-Mast-Halteeinrichtung 35 mit einer Aufnahmebohrung 37 oder einem Aufnahmekanal 37 auf den Befestigungsabschnitt 105 aufgesetzt werden kann, so dass die Gabelbaum-Mast-Halteeinrichtung 35 aufgrund des gerade verlaufenden Mast-Verbindungsabschnittes 105 um diesen Mast-Verbindungsabschnitt 105 herum verdreht oder verschwenkt werden kann. Auf die dadurch bedingten Vorteile wird später noch eingegangen.

Anhand von Figur 2c ist, wie bereits erwähnt, ein vergrößerter Ausschnitt des Mast-Verbindungsabschnittes 5c und des daran angrenzenden Mastunterteiles 5a bzw. des Mastoberteiles 5b in perspektivischer Ansicht gezeigt.

Daraus ist bereits zu ersehen, dass auf dem das Mast-Unterteil 5a mit dem Mastoberteil 5b verbindenden Mast-Verbindungsabschnitt 5c ein auf diesem Abschnitt drehbarer, insbesondere in zumindest einem Winkelbereich um den Mast 5 herum frei drehbarer Drehkörper 25 angebracht, insbesondere aufgesteckt ist.

Die Länge dieses Schwenkkörpers 25 weist bevorzugt ein Maß auf, welches zumindest geringförmig kürzer ist als der Abstand D zwischen der oberen Stirn- oder Begrenzungsseite 5"a des Mastunterteiles 5a und der nach unten weisenden Stirn- oder Begrenzungsseite 5"b des Mastoberteiles 5b. Dieser Abstand D ergibt sich, wenn der Mast mit seinen beiden Teilen 5a und 5b entsprechend der Darstellung gemäß Figur 2a zusammengesteckt ist. Dadurch ist der Verdrehkörper 25 um die Achse des Mast-Verbindungsteiles 5c dreh- und/oder verschwenkbar oder zumindest um ein gewisses Winkelmaß frei dreh- und/oder verschwenkbar. Gleichzeitig ist der Verschwenkungskörper 25 in Axialrichtung mehr oder weniger unverschieblich anschlagsbegrenzt gehalten (abgesehen von einem möglicherweise vorgesehenem geringen Spiel).

In der bevorzugten Ausführungsform gemäß der Figuren 1 bis 3d durchragt dabei der Mast 5, d.h. zumindest der Mast-Verbindungsabschnitt 5c, die den Drehkörper 25 durchsetzende Aufnahmebohrung 5d, wobei der erwähnte Drehkörper 25 bevorzugt nach Art einer Hülse 25a oder wie später gezeigt wird, nach Art einer Gewindehülse 25b ausgebildet sein kann. Der erwähnte hülsenförmige Drehkörper 25 ist dabei mit seiner Aufnahmebohrung 5d ebenso wie der ihn durchsetzende Mast-Verbindungsabschnitt 5c gerade verlaufend ausgestaltet, also nicht bogenförmig, so dass hier die erwähnte gewünschte Rotations- oder Dreh- oder Verschwenkbewegung des Schwenkkörpers 25 gegenüber dem Mast bzw. der Mastachse möglich ist. Mit anderen Worten ist der Innendurchmesser der Aufnahmebohrung 5b des Schwenkkörpers 25 bevorzugt zumindest geringfügig größer als der Außendurchmesser des Mastes in diesem Befestigungsbereich, also zumindest geringfügig größer als der Außendurchmesser des Mast-Verbindungsabschnittes 5c. Der Sitz soll allerdings möglichst spielfrei sein.

Nachfolgend wird anhand weiterer Figuren auf eine erfindungsgemäße Befestigung des Gabelbaums am Mast eingegangen.

In Figur 4 ist eine ausschnittsweise Querschnittsdarstellung durch den Mast 5 in Höhe des Mast-Verbindungsabschnittes 5c gezeigt, und zwar unmittelbar oberhalb des vorderen Gabelbaumendes, welches nachfolgend auch als Gabelbaumkopf 33 oder Gabelbaumfrontbogen 33 bezeichnet wird. Dabei betrifft die Variante gemäß Figuren 4 und 5 ein erstes Ausführungsbeispiel einer möglichen Gabelbaum-Mast-Befestigung. Gemäß diesem Ausführungsbeispiel umfasst die Gabelbaum-Mast-Befestigungs- und/oder Halteeinrichtung eine Gabelbaum-Mast-Halteeinrichtung 35, die bevorzugt aus Kunststoff besteht. Insbesondere ist diese Gabelbaum-Mast-Halteeinrichtung 35 in Form eines einteiligen Kunststoffteils 35a gefertigt. Diese Gabelbaum-Mast-Halteeinrichtung 35 wird nachfolgend teilweise auch als Gabelbaum-Mast-Halteeinrichtung 35 bezeichnet.

Diese Gabelbaum-Mast-Halteeinrichtung 35 mit einem Haltekörper 35b weist eine Mastaufnahmeöffnung 37 auf. Mit anderen Worten verläuft der in Figur 1 gezeigte Mast 5 zumindest im Bereich der Querschnittsdarstellung gemäß Figur 4 senkrecht zur Zeichenebene E. In unbelasteter Ausgangsposition, also insbesondere ohne Wind, verläuft der Mast 5 in der in Figur 4 strichpunktierten Symmetrie- oder Mittelebene S und ist dabei von seinem unteren Mastfußgelenk 7 zu seiner obenliegenden Mastspitze 8 in der Regel nach hinten, also zu seinem rückwärtigen oder nachlaufenden Ende 17 durchgebogen.

Die erläuterte Gabelbaum-Mast-Halteeinrichtung 35 ist dabei manschetten-, haltebacken- oder hülsenförmig gestaltet und umfasst zumindest zwei gegenüberliegende Halteabschnitte 39, die im montierten Zustand letztlich den durch die Mastaufnahmeöffnung 37 hindurch verlaufenden Mast 5 im gezeigten Ausführungsbeispiel zumindest mittelbar umgreifen. Der Mast 5 wird deshalb mittelbar umgriffen, weil auf dem Mast 5 hier im Bereich des Mast-Verbindungsabschnittes 5c der erwähnte Drehkörper 25 in Form einer Hülse 25a aufgesteckt und hier frei drehbar ist. Die Hülse 25a ist dabei in der Seitendarstellung gemäß Figur 2c gezeigt. Dabei kann die Anordnung gemäß Figur 4 derart sein, dass die backen-, manschetten- oder hülsenförmigen Halteabschnitte 39 nicht umlaufend geschlossen sind, sondern auf ihrer nachlaufenden Seite 17 beabstandet zueinander enden, vorzugsweise beidseitig zur Symmetrieebene S, wodurch hier ein nachlaufender Abstand oder Schlitz 41 gebildet ist.

Auf der vorlaufenden Seite 15 ist die Gabelbaum-Mast-Halteeinrichtung 35 im in Figur 4 gezeigten Querschnitt quer zur Zentralachse 5' des Mastes 5 (zumindest im Bereich der Mastaufnahmeöffnung 37) T- oder π-förmig oder doppelflügelförmig oder doppelflügelähnlich gestaltet, wobei neben einem mittleren Gabelbaumanlageabschnitt 43 daran anschließende seitliche Gabelbaumanlageabschnitte 44a und 44b ausgebildet sind.

Der mittlere Gabelbaumanlageabschnitt 43 kann beispielsweise eine Länge (in der Zeichenebene E) quer zur Symmetrieebene S aufweisen, die in der Größenordnung des Durchmessers der Mastaufnahme-Öffnung 37 liegt. Werte beispielsweise über 40%, insbesondere über 50%, 60%, 70%, 80%, 90%, 100%, 110%, 120%, 130% oder 140% des Durchmessers der Mastaufnahme-Öffnung 47 sind dabei bevorzugt geeignet. Andererseits sollte diese Breite oder Länge des mittleren Gabelbaum-Anlageschnittes 43 kürzer sein als 150% des Durchmessers der Mastaufnahme-Öffnung 17, also insbesondere kürzer sein als 140%, 130%, 120%, 110%, 100%, 90%, 80%, 70%, 60% oder kürzer sein als 50% des Durchmessers der Mastaufnahme-Öffnung 37.

In entsprechender Größenordnung kann die jeweilige Länge der seitlichen Gabelbaum-Anlageabschnitte 44a, 44b ausgebildet sein, die symmetrisch zur Symmetrieebene S gegenüber dem mittleren Gabelbaum-Anlageabschnitt 43 leicht nachlaufend ausgerichtet sind, also stark divergierend zueinander. Der Winkel α zwischen der in nachlaufender Richtung abfallenden Anlageflanke 44a, 44b des entsprechenden Gabelbaum-Abschnittes und einer parallel zur Mastachse 5' (also zumindest im Montagebereich des Gabelbaums bzw. der Mastachse 5' des Mast-Verbindungsabschnittes 5c) und einer senkrecht zur Symmetrieebene S verlaufenden Ebene E1 wird entsprechend dem Verlauf des Gabelbaumes zumindest näherungsweise ausgelegt. Ein derartiger Winkel kann in diesem Bereich in der Regel zwischen 10° bis 60°, insbesondere 20° bis 40° etc. variieren. Einschränkungen bestehen insoweit nicht.

Dabei können die erwähnten beiden seitlichen Gabelbaum-Anlageabschnitte 44a, 44b zu ihrem vorlaufenden Ende auch leicht konvex gestaltet sein, entsprechend dem Verlauf und der Formgebung des Gabelbaumfrontbogens 33, der häufig auch als Gabelbaumkopf 33 bezeichnet wird.

Schließlich ist aus der Darstellung gemäß Figur 4 auch zu ersehen, dass noch ein Spannelement 49 vorgesehen ist, im gezeigten Ausführungsbeispiel in Form eines geschlossen umlaufenden Gurtbandes 49a. Hier kommt jede mögliche Ausführungsform für ein durchlaufendes Spannband 49 in Frage, welches möglichst nicht dehnbar, also nicht elastisch ist und hohe Zugkräfte aufnehmen kann.

Im gezeigten Ausführungsbeispiel umschließt die Gurtschlaufe 49 mit vorgegebener definierter Länge den Gabelbaum einmal linksseitig von der Symmetrieebene S und einmal rechtsseitig von der Symmetrieebene S, um dann jeweils in einer oberen und einer unteren Ebene um den Außenumfang des backen-, manschetten- oder beispielsweise hülsenförmigen Mastanlageabschnittes 39 der Gabelbaum-Mast-Halteeinrichtung 35 zu umgreifen.

In Figur 4 ist dabei der Gabelbaum 11 mit seinem Gabelbaumfrontbogen 33 in gespannter und am Befestigungsabschnitt 105 des Mastes 5 fixierter Position gezeigt. In dieser Position liegen die beiden seitlichen Gabelbaumfrontbogen-Seitenabschnitte 33a und 33b im Bereich ihres nachlaufenden Außenwandabschnittes zumindest partiell an den entsprechenden vorlaufenden Anlageabschnitten im Bereich der seitlichen Gabelbaum-Anlageabschnitte 44a und 44b an. In dieser Position - worauf nachfolgend noch eingegangen wird - ist der vorlaufende Gabelbaumfrontbogen-Mittelabschnitt 33c an seiner nachlaufenden Seite von einem entsprechenden mittleren Gabelbaum-Anlageabschnitt 43 des Halterungskörpers 35a der Gabelbaum-Mast-Halteeinrichtung 35 unter Bildung eines Abstandes A abgehoben. Dabei ist mit A1 die Länge des Abstandes zwischen der Mitte des Gabelbaumfrontbogen-Mittenabschnittes 33c und der Mitte der Mastaufnahme-Öffnung 37 bezeichnet. Auf die Bedeutung des Abstandes A bzw. der Länge des Maßes A1 wird später noch eingegangen.

In der Darstellung gemäß Figur 4 ist beispielsweise die relative Lage des Gabelbaums bzw. Gabelbaumkopfes zu der Gabelbaum-Mast-Halteeinrichtung 35 gezeigt, wobei vor allem auch unter Windlast (in Figur 4 von rechts kommend) das Segel beispielsweise nach links ausbaucht und dabei der gesamte Mast 5 und seine Zentralachse 5' im Uhrzeigersinn so verdreht wird, dass die in Figur 4 angedeutete tropfenförmige Profilierung des Mastunterteils 5a (und ebenso des Mastoberteils 5b) bei der Darstellung gemäß Figur 4 im Uhrzeigersinn nach links verdreht sind. Am Profilende ist dabei ebenfalls punktiert eingezeichnet, welche Lage das von da aus verlaufende Segel 1 einnimmt. Bereits hieraus ist zu ersehen, dass sich eine optimale Kontur zwischen profiliertem Mast und anschließendem Segel ergibt, worüber optimale (verwirbelungsfreie oder verwirbelungsarme) Vortriebskräfte erzeugt werden können.

Anhand von Figur 5 ist Bezug nehmend auf Figur 4 die Lage des Gabelbaums bzw. des Gabelbaumfrontbogens gezeigt, bevor der Gabelbaum fest an einem Mast arretiert ist.

Gemäß Figur 6 ist dabei in Seitendarstellung der Gabelbaum von seiner in Figur 1 gezeigten Funktionsstellung (also vor dem Vertrimmen am Schothorn, also am Gabelbaumende) unter dem Mastfuß 5 des Mastes 1 hinweg in eine vorlaufende Stellung verschwenkt.

In dieser Ausgangssituation vor dem Trimmen sind also die beiden Gabelbaumfrontbogen-Seitenabschnitte 33a und 33b von den entsprechenden seitlichen Gabelbaum-Anlageabschnitten 44a, 44b der Gabelbaum-Mast-Halteeinrichtung 35 abgehoben, so dass nur der Gabelbaumfrontbogen-Mittenabschnitt 33c an einem entsprechenden mittleren Gabelbaum-Anlageabschnitt 43 anliegen kann aber nicht muss. Denn in dieser Ausgangsposition kommt der Gabelbaumfrontbogen-Mittenabschnitt 33c näher zum Zentrum 5' der Mastaufnahme-Öffnung 37 und damit des Mastes 5 zu liegen, so dass das erwähnte Spannband 49 beispielsweise des umlaufend geschlossenen Gurtbandes 49a nicht mehr unter Spannung steht, sondern nur locker umläuft, wie in Figur 5 dargestellt ist. In dieser Position ist also der Gabelbaum 11, der die entsprechende Umwicklung des Gurtbandes 49a durchsetzt, problemlos verdrehbar, d.h. problemlos um eine quer zur Zentralachse 5a des Mastes 5 verlaufende Achse, die in oder in etwa in der Zeichenebene E verläuft.

Der Abstand zwischen der Mitte des Gabelbaumfrontbogen-Mittelabschnittes 33c zur Mitte 5' der Mastaufnahme-Öffnung 17 (und damit zur Mitte des Mastes 5) ist mit dem Bezugszeichen A2 bezeichnet. Dieses Maß A2 ist deutlich kleiner, also kürzer als das Längsmaß A1 in Figur 4.

Zur festen Fixierung des Gabelbaums 11 am Mast 5 muss dann letztlich der Gabelbaum 11 von seiner in Figur 6 gezeigten Position (in der sich der gesamte Gabelbaum 11 vorlaufend vor dem Mast gegenüber seiner endgültigen Funktionsstellung befindet) bei seitlicher Betrachtung gemäß Figur 6 im Gegenuhrzeigersinn längs des Pfeiles 41 innerhalb des Spannelementes 49 (Gurtbandes 49a) verschwenkt werden, bis sich sein Gabelbaumende 11a in der in Figur 1 gezeigten und in Figur 6 strichliert angedeuteten Funktionsstellung befindet. Während dieser Schwenkbewegung um seine den Gabelbaumfrontbogen-Mittenabschnitt 33a in dessen Längsrichtung durchsetzenden Verschwenkachse X laufen dann die beiden Gabelbaumfrontbogen-Seitenabschnitte 33a und 33b auf den seitlichen Gabelbaum-Anlageabschnitten 44a bzw. 44b der Gabelbaum-Mast-Halteeinrichtung 35 auf, wodurch der Gabelbaumfrontbogen-Mittenabschnitt 33c von dem entsprechenden mittleren Gabelbaum-Anlageabschnitt 43 abgehoben wird. Dadurch wird auch das Spannelement 49 bevorzugt in Form des Gurtbandes 49a entsprechend mitgenommen und gespannt. Da die Länge des Gurtbandes 49a exakt so definiert ist, dass die endgültige in Figuren 1 und 4 wiedergegebene Spannposition erreicht werden kann, aber nur unter extremer Einleitung von Spannkräften auf das Spannband 49, wird die optimale Fixierung des Gabelbaumes 11, d.h. des Gabelbaumkopfes 33 an dem erwähnten Drehkörper 25, hier in Form der Hülse 25a realisiert, die auf dem entsprechenden Abschnitt 5c des Mastes 5 möglichst spielfrei, aber verdreh- oder verschwenkbar gehalten ist. Dabei ist aus Figur 4 auch zu ersehen, dass sich nunmehr der Abstand A1 zwischen der Mitte des Gabelbaumfrontbogen-Mittenabschnittes 33a und der Mitte der Mastaufnahme-Öffnung 37 gegenüber der Länge des Abstandes A2 gemäß Figur 5 deutlich vergrößert hat, wodurch im Zusammenwirken mit dem Spannband 49 die gewünschten hohen Spannkräfte erzeugt werden. Das erwähnte Spannelement 49 bevorzugt in Form des Spannelementes 49 oder des Gurtbandes 49a erfüllt soweit die Funktion einer Gabelbaum-Halteeinrichtung 149.

Wichtig und interessant ist in diesem Zusammenhang auch, dass mit der erläuterten Befestigungseinrichtung der Gabelbaumkopf 33 an unterschiedlicher Stelle, also in unterschiedlicher Höhenlage an dem Drehkörper 25 hier in Form der erwähnten Hülse 25a befestigt werden kann. Denn die Befestigungseinrichtung wirkt immer zwischen Gabelbaumkopf 33 und Hülse. Durch die unterschiedliche Befestigungsstelle in unterschiedlicher Höhe des Drehkörpers 25 insbesondere in Form der Hülse 25a kann damit eine unterschiedliche Fixierung in unterschiedlicher Höhenlage des Gabelbaumkopfes relativ bezogen auf den Mast 5 erzielt werden. Je länger die Hülse 25a ist, umso größer ist der zur Verfügung stehende Fixierbereich oder die zur Verfügung stehende Fixierstelle für den Gabelbaumkopf 33.

Wie anhand von Figur 7a zu ersehen ist, können die seitlichen Gabelbaum-Anlageabschnitte 44a, 44b in vertikaler Querschnittsdarstellung (senkrecht durch die Zeichenebene gemäß Figur 4 oder 5) entsprechend leicht konkav zwischen einem oberen und einem unteren Rand 53 ausgebildet sein, wodurch die entsprechenden holmartigen Gabelbaumfrontbogen-Seitenabschnitte 33a, 33b in diesen konkaven seitlichen Gabelbaum-Anlageabschnitten 44a, 44b gut geführt gedreht und anliegen können. Entsprechend könnte auch der mittlere Gabelbaum-Anlageabschnitt ausgestaltet sein. Gemäß der Schnittdarstellung nach Figur 7b ist dieser Abschnitt nur teilweise vertieft gegenüber einem oberen und unteren Rand 53 ausgebildet und muss dazwischenliegend nicht exakt konkav verlaufen, sondern kann dabei lediglich nach Art einer einen flachen Boden 54 aufweisenden Vertiefung 52 gestaltet sein.

Bei dem erläuterten Ausführungsbeispiel bevorzugt unter Verwendung einer geschlitzten Manschette können die entsprechenden Haltebacken 39 den bevorzugt hülsenförmig ausgebildeten Drehkörper 25 an den entsprechenden Anlageabschnitten umschließen, wobei durch die erzeugten hohen Spannkräfte der Gabelbaumfrontbogen und damit der gesamte Gabelbaum im frontseitigen Bereich über diese Gabelbaum-Mast-Halteeinrichtung 35 fest oder weitgehend fest an dem Drehkörper 25 befestigt ist, die wiederum um den Mast-Verbindungsabschnitt 5c schwenken oder rotieren kann. Zumindest in einem ausreichend großen Winkelbereich. Dabei liegt die Masthalterung zumindest an ihren vorlaufenden und teilweise auch in ihren seitlichen Oberflächenabschnitten am Außenumfang des vorzugsweise hülsenförmigen Schwenkkörpers 25 an. Gleichzeitig kann durch das Spannband der Gabelbaum mit seinem hinteren Gabelbaumende in die entsprechend optimale Höhe gebracht werden, wo das Ende des Segels getrimmt werden kann. Denn eine Verschwenkung des Gabelbaumes in dem Gurtband 49a ist durchaus möglich. Durch die gesamte Halterung ergibt sich also eine freie oder weitgehend freie Verschwenkung des Gabelbaumes mit dem hülsenförmigen VerDrehkörper 25 um den Mast 5 herum, wobei der hülsenförmige VerDrehkörper 25 selbst in Längsrichtung des Mastes zwischen dem Mast-Unterteil 5a und dem Mast-Oberteil 5b quasi axial unverschieblich gehalten oder zentriert ist.

Dabei ist anhand von Figur 5 in Abweichung zu Figur 4 auch gezeigt, dass die Gabelbaum-Mast-Halteeinrichtung 35 keine klemmbacken- oder manschettenförmige Halte- oder Fixierabschnitte 39 aufweisen muss, sondern dass die Gabelbaum-Mast-Halteeinrichtung 35 auch schlitzfrei und damit geschlossen ausgebildet sein kann unter Ausbildung einer entsprechenden Aufnahmeöffnung 37 für den erläuterten bevorzugt hülsenförmigen Drehkörper 25, der dann wiederum auf dem Mast drehbar angeordnet ist.

Gemäß der erläuterten Variante sitzt also die Masthalterung 15 mit ihren backen-, manschetten- oder hülsenförmigen Abschnitten direkt auf dem Drehkörper 25 vorzugsweise der erwähnten Hülse 25a auf, umgreift also den Drehkörper 25. Dabei ist der Drehkörper 25 mit einem Innendurchmesser bezüglich der den Drehkörper 25 durchsetzenden Aufnahmebohrung versehen, der, wie erwähnt, zumindest geringfügig größer ist als der Außendurchmesser des Mastes 5 in diesem Befestigungsbereich (Mast-Verbindungsabschnitt 5c), so dass bei fester Fixierung zwischen Gabelbaum und Gabelbaum-Mast-Halteeinrichtung 35 der Gabelbaum mit der zugehörigen Gabelbaum-Mast-Halteeinrichtung 35 und der ebenfalls gegenüber der Gabelbaum-Mast-Halteeinrichtung 35 fixierten Hülse 37 dann frei auf dem entsprechenden Abschnitt des Mastes drehen kann, was eine Reihe von Vorteile bezüglich der Ausrichtung des Segels mit dem Rigg bietet.

Wie erläutert, ist bevorzugt die Gabelbaum-Mast-Halteeinrichtung 35 als separates Bauteil gegenüber dem hülsen-, manschetten- oder klemmbackenförmigen oder -ähnlichen Drehkörper 25 ausgebildet. Dies ermöglicht die Möglichkeit, dass an diesem Drehkörper 25 unterschiedlichste Gabel-Mast-Befestigungseinrichtungen angebracht werden können. Von daher wird an dieser Stelle angemerkt, dass dieser Drehkörper 25 von Hause Teil der Gabelbaum-Mast-Halteeinrichtung 35 sein kann, also einen Teil des Drehkörpers 25 darstellt. In diesem Fall würden zur Aufnahme entsprechender Kippmomente gegenüber dem Mast 5 die erwähnten Halte- oder Fixierabschnitte 39 (die letztlich die Mastaufnahmeöffnung 37 bzw. den dadurch gebildeten Mastaufnahmekanal 37 umgrenzen) direkt auf den Außenumfang des Mastabschnittes 5c aufgesetzt werden (bevor also beispielsweise das Mastunterteil 5a mit dem Mastoberteil 5b zu einem einheitlichen Gebilde zusammengefügt wird). Die Länge des Mastaufnahmekanals 37 und damit die axiale Länge der Halte- oder Fixierabschnitte 39 werden in diesem Fall bevorzugt ein größeres Längserstreckungsmaß aufweisen, als dies anhand von Figur 1 angedeutet ist oder für ein nachfolgend erläutertes Ausführungsbeispiel sich anhand von Figur 8 ergibt.

Ganz allgemein kann diese Längserstreckung des hülsen-, manschetten- oder klemmbackenähnlichen Halte- oder Fixierabschnittes 39 und des dadurch gebildeten Drehkörpers 25 völlig unterschiedlich ausgestaltet sein. Das axiale Maß (Längsmaß), mit dem die Gabelbaum-Mast-Halteeinrichtung 35 direkt oder unter Zwischenschaltung eines separaten, bevorzugt hülsenförmigen Drehkörpers 25 an dem Befestigungsabschnitt 105 des Mastes 5 ansetzt, kann beispielsweise größer als zumindest 2cm, insbesondere größer sein als 3cm, 4cm, 5cm, 6cm, 7cm, 8cm, 9cm, 10cm, 11cm, 12cm, 13cm, 14cm und 15cm sein. Ähnlich ist es in der Regel ausreichend, wenn dieses Längsmaß kleiner ist als 30cm, insbesondere kleiner als 23cm, 22cm, 21cm, 20cm, 19cm, 18cm, 17cm, 16cm, 15cm, 14cm, 13cm, 12cm, 11cm, 10cm, 9cm, 8cm, 7cm, 6cm und 5cm.

Bei der nachfolgend erörterten Variante gemäß der Figur 8 ist anstelle der in Figuren 4 und 5 gezeigten Hülse 25a eine Gewindehülse 25b verwendet und eingesetzt, die ebenfalls gerade verlaufend ausgebildet ist und auf einem gerade verlaufenden Abschnitt des Mastes 5 sitzt (nämlich auf dem Gabelbaumkopf-Befestigungsabschnitt 105, der im gezeigten Ausführungsbeispiel durch den Verbindungsabschnitt 5c gebildet ist). Auch diese Gewindehülse 25b weist einen Innendurchmesser auf, der zumindest geringfügig größer ist als der Außendurchmesser des Mastes 5 in diesem Bereich, so dass die Gewindehülse möglichst problemlos um ihre eigene Längsachse (also Zentralachse 5a) verdreht werden kann.

Die Gabelbaum-Mast-Halteeinrichtung 35 selbst weist in diesem Ausführungsbeispiel einen Masthalterungsabschnitt mit einer Mastaufnahmeöffnung 37 auf, die beispielsweise als geschlitzte, vorzugsweise aber nicht-geschlitzte (also geschlossene), hohlzylinderförmige Gabelbaum-Mast-Halteeinrichtung 35 ausgestaltet ist, und zwar mit einem entsprechenden Innengewinde 35c. Ansonsten ist der Aufbau auch dieses Ausführungsbeispiels grundsätzlich identisch zu den bisher erläuterten Ausführungsbeispielen. Mit anderen Worten kann die Gabelbaum-Mast-Halteeinrichtung 35 ansonsten wie anhand der Figuren 4 und 5 grundsätzlich erläutert aufgebaut sein.

Dieser Aufbau nunmehr unter Verwendung einer Gewindehülse 35, die mit einem entsprechenden Innengewinde in der Aufnahmebohrung 37 der Gabelbaum-Mast-Halteeinrichtung 35 wechselwirkt, bietet die Möglichkeit, dass der Surfer bei Bedarf durch Verdrehen der auf dem Mast sitzenden Gewindehülse 25b um ihre eigene Längsachse bei nicht rotierender Gabelbaum-Mast-Halteeinrichtung 35 die Höhenlage der Gabelbaum-Mast-Befestigung 35 ändern kann. Auch dadurch kann eine Optimierung der Gesamtausrichtung und der Vertrimmung des Segels zwischen Mast und Gabelbaum sowie eine bevorzugte Höheneinstellung des Gabelbaumes durchgeführt werden, und dies mit einfachsten Mitteln.

Gegebenenfalls kann noch eine schnappartige Endverriegelung vorgesehen sein, damit sich die Gewindehülse 137 nicht selbsttätig oder unerwünscht während des Surfens verdrehen und damit eine nicht gewünschte Höhenverstellung bewirken kann.

Die Bemaßung der Längserstreckung der Gewindehülse und/oder des manschetten- und klemmbackenartigen oder mit einer entsprechenden Innengewindebohrung versehenen Abschnittes der Gabelbaum-Mast-Halteeinrichtung 35 kann ähnlich wie in dem vorausgegangenen Ausführungsbeispiel sein, welches u.a. auch anhand von Figuren 4 und 5 erläutert worden.

Abschließend wird erwähnt, dass zur Erhöhung der Aufnahmekräfte die Gabelbaum-Mast-Halteeinrichtung 35 noch mit zwei gegenüberliegenden Rippen 53, insbesondere Kunststoffrippen 53, ausgestaltet sein kann, die zwischen den backen-, manschetten- oder hülsenförmigen Halteabschnitten 39 zu den jeweils benachbart liegenden Gabelbaum-Anlageabschnitten 44a bzw. 44b verlaufen.

## Patentansprüche

1. Rigg für ein Surfbrett (8) mit folgenden Merkmalen:
- mit einem Segel (1),
- mit einem Gabelbaum (11) mit einem zugehörigen Gabelbaumkopf (33) und mit einem Mast (5) sowie einer Gabelbaum-Mast-Halteeinrichtung (35),
- die Gabelbaum-Mast-Halteeinrichtung (35) umfasst einen Haltekörper (35b),
- der Haltekörper (35b) weist einen Mastaufnahmekanal (37) auf,
- der Mast (5) umfasst ein Mast-Unterteil (5a), ein Mast-Oberteil (5b) und einen das Mast-Unterteil (5a) und das Mast-Oberteil (5b) verbindenden Mast-Verbindungsabschnitt (5c),
- im Bereich des Mast-Verbindungsabschnittes (5c) ist eine Hülse (25a) vorgesehen, die vom Mast-Verbindungsabschnitt (5c) durchsetzt ist, wobei die Hülse (25a) an den Mast-Verbindungsabschnitt (5c) gegenüber diesem Mast-Verbindungsabschnitt (5c) verdrehbar angeordnet ist,
- im montierten Zustand des Gabelbaums (11) ist der Gabelbaumkopf (33) an der Hülse (25a) befestigt, und
- im montierten Zustand des Gabelbaums (11) ist der Gabelbaum (11) mit der Gabelbaum-Mast-Halteeinrichtung (35) und mit der im Mastaufnahmekanal (37) des Haltekörpers (35b) angeordneten Hülse (25a) um den Mast-Verbindungsabschnitt (5c) des Mastes (5) verschwenkbar,
- die Hülse (25a) ist als Gewindehülse (25b) mit einem Außengewinde ausgebildet,
- der Mastaufnahmekanal (37) ist mit einem Innengewinde versehen, und
- die Gewindehülse (25b) ist mit ihrem Außengewinde in dem Innengewinde des Mastaufnahmekanals (37) verdrehbar angeordnet, wodurch die Höhenlage der Befestigungsstelle des Gabelbaums (33) bezogen auf den Mast (5) veränderbar und/oder unterschiedlich einstellbar ist.

2. Rigg nach Anspruch 1, **dadurch gekennzeichnet, dass** die Hülse (25a) einen Innendurchmesser aufweist, der zumindest geringfügig größer ist als der Außendurchmesser des Mast-Verbindungsabschnitts (5c), in dessen Bereich die Hülse (25a) angeordnet ist.

3. Rigg nach einem der Ansprüche 1 oder 2, **dadurch gekennzeichnet, dass** im montierten Zustand des Gabelbaums (11) die Hülse (25a) mit dem Haltekörper (35b) der Gabel-Mast-Befestigungseinrichtung (35) so fixiert ist, dass der Gabelbaum (11) mit der Hülse (25a) um den Mast-Verbindungsabschnitt (5c) verschwenkbar ist.

4. Rigg nach einem der Ansprüche 1 bis 3, **dadurch gekennzeichnet, dass** die Hülse (25a) in Axialrichtung gegenüber dem Mast-Verbindungsabschnitt (5c) anschlagsbegrenzt unverschieblich oder bis auf ein Spiel anschlagsbegrenzt unverschieblich gehalten ist.

5. Rigg nach zumindest einem der Ansprüche 1 bis 4, **dadurch gekennzeichnet, dass** der Mastaufnahme-Kanal (37) geschlossen und damit hülsenförmig oder manschetten- oder haltebackenförmig mit einem auf der nachlaufenden Seite (17) des Mastaufnahmekanals (37) parallel zu dessen Längsrichtung verlaufenden Schlitz (41) gebildet ist.

6. Rigg nach einem der Ansprüche 1 bis 5, **gekennzeichnet durch** die folgenden weiteren Merkmale:
- der Haltekörper (35b) umfasst ferner einen in Vorlaufrichtung (15) liegenden Gabelbaumkopf-Anlageabschnitt (43, 44a, 44b) auf, der quer oder senkrecht zur zentralen Längsachse (5') des Mastaufnahme-Kanals (37) verläuft,
- der Gabelbaumkopf-Anlageabschnitt (43, 44a, 44b) an dem Haltekörper (35b) ist zum Mastaufnahmekanal (37) in Vorlaufrichtung (15) versetzt liegend ausgebildet, und
- es ist eine Gabelbaumkopf-Halteeinrichtung (149) vorgesehen, die Teil des Haltekörpers (35b) ist oder daran befestigt und/oder abgestützt ist.

7. Rigg nach einem der Ansprüche 1 oder 6, **dadurch gekennzeichnet, dass** die Gabelbaumkopf-Halteeinrichtung (149) ein Spannelement (49) vorzugsweise in Form eines Gurtbandes (49a) umfasst, welches unelastisch und dabei flexibel ist, worüber ein Gabelbaumkopf (33) an dem Haltekörper (35b) gehalten ist.

8. Rigg nach zumindest einem der Ansprüche 1 bis 7, **dadurch gekennzeichnet, dass** der Gabelbaumkopf (33) um eine quer zur Axialerstreckung des Mastaufnahmekanals (37) verlaufende Verschwenkachse (X) drehbar gehalten ist.

9. Rigg nach zumindest einem der Ansprüche 1 bis 8, **dadurch gekennzeichnet, dass** der Haltekörper (35b) einen mittleren Gabelbaum-Anlageabschnitt (43) umfasst, an den sich jeweils gegenüberliegend ein Gabelbaumfrontbogen-Seitenabschnitt (33a, 33b) anschließt, wobei beide Gabelbaumfrontbogen-Seitenabschnitte (33a, 33b) stark divergierend zueinander verlaufen.

10. Rigg nach Anspruch 9, **dadurch gekennzeichnet, dass** der Gabelbaumkopf (33) in seiner am Haltekörper (35b) fixierten Stellung so positioniert ist, dass der Gabelbaumfrontbogen-Mittenabschnitt (33c) von einem mittleren Gabelbaum-Anlageabschnitt (43) des Haltekörpers (35b) abgehoben ist, derart, dass sich die beiden an den Gabelbaumfrontbogen-Mittenabschnitt (33c) anschließenden Gabelbaumfrontbogen-Seitenabschnitte (33a, 33b) an den beiden Gabelbaum-Anlageabschnitten (44a, 44b) abstützen, die sich gegenüberliegend an den mittig dazu vorgesehenen Gabelbaum-Anlageabschnitt (43) des Haltekörpers (35b) anschließen.

11. Rigg nach einem der Ansprüche 7 bis 10, **dadurch gekennzeichnet, dass** das Spannelement (49) aus einem umlaufend geschlossenen Spannelement (49) besteht, welches in zwei übereinander liegenden Ebenen in zwei parallelen Schlaufen auf der rückwärtigen Seite (17) um die manschetten-, haltebacken- oder hülsenförmigen Mastaufnahmekanal-Wandungen (137) zum einen und von dort jeweils um den Gabelbaumkopf (33) in zwei seitlich versetzt liegenden Ebenen am Gabelbaumkopf (33) herum verläuft.

12. Rigg nach zumindest einem der Ansprüche 1 bis 11, **dadurch gekennzeichnet, dass** der Gabelbaumfrontbogen-Seitenabschnitt (33a, 33b) in unterschiedlicher Höhenlage, d.h. an unterschiedlicher Stelle in Längsrichtung des hülsenförmigen Schwenkkörpers (25) und damit in unterschiedlicher Höhenlage bezogen auf den Mast (5) befestigbar ist.

## Claims

1. Rig for a surfboard (8), comprising the following features:
- comprising a sail (1),
- comprising a boom (11) having a corresponding boom head (33) and having a mast (5) and a boom-mast holding means (35),
- the boom-mast holding means (35) comprises a holding body (35b),
- the holding body (35b) comprises a mast-receiving channel (37),
- the mast (5) comprises a lower mast part (5a), an upper mast part (5b) and a mast connection portion (5c) that connects the lower mast part (5a) and the upper mast part (5b),
- a bush (25a) is provided in the region of the mast connection portion (5c) and is penetrated by the mast connection portion (5c), wherein the bush (25a) is arranged on the mast connection portion (5c) so as to be rotatable with respect to said mast connection portion (5c),
- when the boom (11) is mounted, the boom head (33) is fastened to the bush (25a), and
- when the boom (11) is mounted, the boom (11) having the boom-mast holding means (35) and having the bush (25a) arranged in the mast-receiving channel (37) of the holding body (35b) is pivotable about the mast connection portion (5c) of the mast (5),
- the bush (25a) is designed as a threaded bush (25b) having an external thread,
- the mast-receiving channel (37) is provided with an internal thread, and
- the external thread of the threaded bush (25b) is rotatably arranged in the internal thread of the mast-receiving channel (37), as a result of which the height position of the fastening point of the boom (33) can be altered and/or can be variably adjusted with respect to the mast (5).

2. Rig according to claim 1, **characterised in that** the bush (25a) has an internal diameter that is at least slightly smaller than the external diameter of the mast connection portion (5c), in the region of which portion the bush (25a) is arranged.

3. Rig according to either claim 1 or claim 2, **characterised in that** when the boom (11) is mounted, the bush (25a) is fixed to the holding body (35b) of the boom-mast-fastening means (35) such that the boom (11) can be pivoted together with the bush (25a) about the mast connection portion (5c).

4. Rig according to any of claims 1 to 3, **characterised in that** the bush (25a) is held in a manner restricted by a stop, or in a manner restricted by a stop allowing for clearance, so as to be immovable in the axial direction relative to the mast connection portion (5c).

5. Rig according to at least one of claims 1 to 4, **characterised in that** the mast-receiving channel (37) is closed and is thus bush-shaped or sleeve- or clamping-jaw-shaped having a slot (41) extending on the trailing side (17) of the mast-receiving channel (37) in parallel with the longitudinal direction of said channel.

6. Rig according to any of claims 1 to 5, **characterised by** the following additional features:
- the holding body (35b) further includes a boom-head abutment portion (43, 44a, 44b) which is positioned in the leading direction (15) and extends transversely or perpendicularly to the central longitudinal axis (5') of the mast-receiving channel (37),
- the boom-head abutment portion (43, 44a, 44b) on the holding body (35b) is designed so as to be offset from the mast-receiving channel (37) in the leading direction (15), and
- a boom-head holding means (149) is provided which is part of the holding body (35b) or is fastened thereto and/or supported thereon.

7. Rig according to either claim 1 or claim 6, **characterised in that** the boom-head holding means (149) includes a tension element (49), preferably in the form of a belt (49a), which is non-resilient but flexible, by means of which element a boom head (33) is held on the holding body (35b).

8. Rig according to at least one of claims 1 to 7, **characterised in that** the boom head (33) is held so as to be rotatable about a pivot axis (X) extending transversely to the axial extension of the mast-receiving channel (37).

9. Rig according to at least one of claims 1 to 8, **characterised in that** the holding body (35b) includes a central boom abutment portion (43) which is abutted on each opposing side by a boom front arch lateral portion (33a, 33b), the two boom front arch lateral portions (33a, 33b) extending so as to significantly diverge from one another.

10. Rig according to claim 9, **characterised in that** the boom head (33) is positioned in its position fixed to the holding body (35b) in such a way that the boom front arch central portion (33c) is raised by a central boom abutment portion (43) of the holding body (35b) such that the two boom front arch lateral portions (33a, 33b) which abut the boom front arch central portion (33c) are supported on the two boom abutment portions (44a, 44b) which abut the boom abutment portion (43) of the holding body (35b) on each opposing side, which abutment portion is provided centrally for this purpose.

11. Rig according to any of claims 7 to 10, **characterised in that** the tension element (49) consists of a circumferentially closed tension element (49) which extends, in two superimposed planes, in two parallel loops on the rear side (17) around the sleeve-, clamping-jaw- or bush-shaped mast-receiving-channel walls (137) and, from there, around the boom head (33) in two laterally offset planes on the boom head (33).

12. Rig according to at least one of claims 1 to 11, **characterised in that** the boom front arch lateral portion (33a, 33b) can be fastened at various height positions, i.e. at various points in the longitudinal direction of the bush-shaped rotary body (25), and can thus be fastened at various height positions with respect to the mast (5).

## Revendications

1. Gréement pour une planche à voile (8), comprenant les éléments suivants :
- une voile (1),
- un wishbone (11) comportant une tête associée (33) et un mât (5) ainsi qu'un moyen de retenue de wishbone et de mât (35),
- le moyen de retenue de wishbone et de mât (35) comprenant un corps de retenue (35b),
- le corps de retenue (35b) comprenant un canal de réception de mât (37),
- le mât (5) comprenant une partie inférieure de mât (5a), une partie supérieure de mât (5b) et une portion de liaison de mât (5c) qui relie la partie inférieure (5a) à la partie supérieure (5b),
- au niveau de la portion de liaison de mât (5c), il est prévu une douille (25a) qui est traversée par la portion de liaison de mât (5c), la douille (25a) étant agencée sur la portion de liaison de mât (5c) de façon mobile en rotation par rapport à ladite portion de liaison de mât (5c),
- dans l'état monté du wishbone (11), la tête de wishbone (33) est fixée à la douille (25a), et
- dans l'état monté du wishbone (11), le wishbone (11) est mobile en basculement autour de la portion de liaison de mât (5c) conjointement avec le moyen de retenue de wishbone et de mât (35) et avec la douille (25a) agencée dans le canal de réception de mât (37) du corps de retenue (35b),
- la douille (25a) est réalisée sous forme de douille filetée (25b) présentant un filetage,
- le canal de réception de mât (37) est pourvu d'un taraudage, et
- la douille filetée (25b) est agencée de façon mobile en rotation par son filetage dans le taraudage du canal de réception de mât (37), moyennant quoi la position en hauteur de l'emplacement de fixation du wishbone (33) par rapport au mât (5) est variable et/ou réglable différemment.

2. Gréement selon la revendication 1, **caractérisé en ce que** la douille (25a) présente un diamètre intérieur qui est au moins légèrement plus grand que le diamètre extérieur de la portion de liaison de mât (5c) au niveau de laquelle la douille (25a) est agencée.

3. Gréement selon l'une des revendications 1 ou 2, **caractérisé en ce que** dans l'état monté du wishbone (11), la douille (25a) est fixée avec le corps de retenue (35b) du moyen de fixation de wishbone et de mât (35) de telle sorte que le wishbone (11) est mobile en basculement autour de la portion de liaison de mât (5c) avec la douille (25a).

4. Gréement selon l'une des revendications 1 à 3, **caractérisé en ce que** la douille (25a) est retenue de façon immobile en direction axiale par rapport à la portion de liaison de mât (5c) ou est retenue de façon immobile en étant limitée par une butée, exception faite d'un jeu.

5. Gréement selon l'une au moins des revendications 1 à 4, **caractérisé en ce que** le canal de réception de mât (37) est fermé et donc formé en forme de douille ou en forme de manchette ou en forme de mâchoire de retenue avec une fente (41) qui s'étend sur le côté aval (17) du canal de réception de mât (37) parallèlement à sa direction longitudinale.

6. Gréement selon l'une des revendications 1 à 5, **caractérisé par** les autres éléments suivants :
- le corps de retenue (35b) comprend en outre une portion d'appui de tête de wishbone (43, 44a, 44b) situé en direction d'avance (15), qui s'étend transversalement ou perpendiculairement à l'axe longitudinal central (5') du canal de réception de mât (37),
- la portion d'appui de tête de wishbone (43, 44a, 44b) sur le corps de retenue (35b) est réalisée en étant décalée en direction d'avance (15) par rapport au canal de réception de mât (37), et
- il est prévu un moyen de retenue de tête de wishbone (149) qui fait partie du corps de retenue (35b) ou qui y est fixé et/ou soutenu.

7. Gréement selon l'une des revendications 1 ou 6, **caractérisé en ce que** le moyen de retenue de tête de wishbone (149) comprend un élément de serrage (49), de préférence sous la forme d'une sangle (49a) qui est inélastique tout en étant flexible, par laquelle une tête de wishbone (33) est retenue sur le corps de retenue (35b).

8. Gréement selon l'une au moins des revendications 1 à 7, **caractérisé en ce que** la tête de wishbone (33) est retenue de façon mobile en rotation autour d'un axe de basculement (X) s'étendant transversalement à l'extension axiale du canal de réception de mât (37).

9. Gréement selon l'une au moins des revendications 1 à 8, **caractérisé en ce que** le corps de retenue (35b) comprend une portion d'appui de wishbone (43) centrale à laquelle se raccorde respectivement à l'opposé une portion latérale d'arceau frontal de wishbone (33a, 33b), les deux portions latérales d'arceau frontal de wishbone (33a, 33b) s'étendant de manière à diverger fortement l'une par rapport à l'autre.

10. Gréement selon la revendication 9, **caractérisé en ce que** dans sa position fixée au corps de retenue (35b), la tête de wishbone (33) est positionnée de telle sorte que la portion centrale d'arceau frontal de wishbone (33c) est soulevée par rapport à une portion d'appui de wishbone (43) centrale du corps de retenue (35b), de telle sorte que les deux portions latérales d'arceau frontal de wishbone (33a, 33b) qui se raccordent à la portion centrale d'arceau frontal de wishbone (33c) s'appuient contre les deux portions d'appui de wishbone (44a, 44b) qui se raccordent à l'opposé à la portion d'appui de wishbone (43) du corps de retenue (35b) prévue au centre.

11. Gréement selon l'une des revendications 7 à 10, **caractérisé en ce que** l'élément de serrage (49) est constitué d'un élément de serrage (49) périphériquement fermé qui s'étend, dans deux plans superposés, en deux boucles parallèles sur le côté arrière (17) autour des parois de canal de réception de mât (137) en forme de manchette, de mâchoire de retenue ou de douille, d'une part, et depuis ici autour de la tête de wishbone (33) dans deux plans latéralement décalés sur la tête de wishbone (33), d'autre part.

12. Gréement selon l'une au moins des revendications 1 à 11, **caractérisé en ce que** la portion latérale d'arceau frontal de wishbone (33a, 33b) est susceptible d'être fixée à différentes positions en hauteur, c'est-à-dire à des emplacements différents en direction longitudinale du corps de basculement (25) en forme de douille et donc dans différentes positions en hauteur par référence au mât (5).
